# EUROPÄISCHE PATENTSCHRIFT

(11) **EP 1 594 761 B1**
(45) Veröffentlichungstag und Bekanntmachung des Hinweises auf die Patenterteilung: **08.04.2015**
(21) Anmeldenummer: 04706135.3
(22) Anmeldetag: 29.01.2004
(51) Int. Cl.: B65D 75/58, A61F 15/00

(54) **PRIMÄRVERPACKUNG ALS APPLIKATOR**
PRIMARY PACKAGING USED AS AN APPLICATOR
EMBALLAGE PRIMAIRE SERVANT D'APPLICATEUR

(30) Priorität: 22.02.2003 DE 10307583
(43) Veröffentlichungstag der Anmeldung: 16.11.2005
(73) Patentinhaber: LTS LOHMANN Therapie-Systeme AG, 56626 Andernach (DE)
(72) Erfinder: FALKENHAUSEN VON, Christian, 53340 Meckenheim (DE)
(74) Vertreter: Siemund, Volker
(86) Internationale Anmeldenummer: PCT/EP2004/000767
(87) Internationale Veröffentlichungsnummer: WO 2004/074131

(56) Entgegenhaltungen:
- WO-A-98/56686
- DE-A- 10 159 746
- US-A- 2 998 880
- US-A- 5 971 971
- PATENT ABSTRACTS OF JAPAN vol. 2000, no. 15, 6. April 2001 (2001-04-06) -& JP 2000 335574 A (FUJIMORI KOGYO CO LTD), 5. Dezember 2000 (2000-12-05)
- PATENT ABSTRACTS OF JAPAN vol. 015, no. 303 (M-1142), 2. August 1991 (1991-08-02) -& JP 03 111267 A (TERUMO CORP), 13. Mai 1991 (1991-05-13)

## Beschreibung

Die Erfindung betrifft eine Folientasche aus mindestens einer Trägerfolie und mindestens einer Deckfolie,
wobei zwischen der Trägerfolie und der Deckfolie, also den Fügeteilen, ein folien- oder blattartiges, wirkstoffhaltiges Produkt gas- und feuchtedicht - umgeben von einer geschlossenen, streifenförmigen Fügezone - eingeschlossen ist,
wobei die Festigkeit der Verbindung in der Fügezone kleiner als die Festigkeit der Fügeteile ist,
wobei mindestens ein Fügezonenabschnitt, der nicht quer zur Aufreißschälrichtung angeordnet ist und seitlich neben dem Produkt liegt, sich quer zur Aufreißschälrichtung zumindest abschnittsweise verschmälert,
wobei mindestens das erste Viertel des nicht quer zur Aufreißschälrichtung angeordneten Fügezonenabschnitts keine Verschmälerung aufweist.

Eine derartige Folientasche ist beispielsweise aus Patent abstracts of Japan Bd. 2000, Nr. 15, 6. April 2011 (2001-04-06) - & JP 2000, 335574, A, (Fujimori Kogyo co Itd), 5. Dezember 2000 (2000-12-05) bekannt.

Aus der DE 101 59 746 ist eine derartige Folientasche als Primärverpackung bekannt. Auch diese Folientasche dient dem Aufbewahren von folien- oder blattartigen Produkten. Allerdings werden hier die Folientaschen in einer Sekundärverpackung gestapelt gelagert. Die Bereitstellung der folien- oder blattartigen Produkte erfolgt über eine in der Sekundärverpackung integrierte handbetätigbare Mechanik. Würde man eine einzelne Folientasche durch einfaches Aufreißen - also ohne Zuhilfenahme der Sekundärverpackung - öffnen, würde sich das verpackte Produkt weitgehend unkontrolliert von den Teilen der Folientasche lösen. Dadurch wäre es dann erforderlich, das Produkt durch Anfassen zu ergreifen, um es anschließend an dem jeweiligen Zielort zu applizieren.

Gerade im veterinärmedizinischen Bereich müssen flächige Arzneiformen, wie z.B. mukoadhäsive Systeme auf eine Gewebeoberfläche wie die Schleimhaut aufgebracht werden. Hierbei sollte der Anwender einen direkten Eigenhautkontakt mit der entsprechenden Arzneimittelform vermeiden, da unter Umständen die dort integrierten, oft hochpotenten Wirkstoffe für ihn selbst eine Gefahr darstellen. Hier muss in der Regel mit Handschuhen gearbeitet werden. Aber dies erscheint unter bestimmten Anwendergesichtspunkten aufwendig und unkomfortabel.

Der vorliegenden Erfindung liegt daher die Problemstellung zugrunde, eine Folientasche für folien- oder blattartige Produkte zu entwickeln, die die Verwendung von Hilfsmitteln wie Handschuhen, Pinzetten oder dergleichen zur Applikation von wirkstoffhaltigen Systemen überflüssig macht.

Diese Problemstellung wird mit den Merkmalen des Hauptanspruches gelöst. Dazu weist der Fügezonenabschnitt eine oder zwei nach innen orientierte Kerben auf.

Bei dieser Primärverpackung wird eine flächige Arzneiform bzw. das Produkt zwischen zwei Folien eingeschlossen, wobei die verschlussartige Fügezone zwischen den Folien z.B. durch eine Schälbewegung aufreißbar ausgelegt ist. Die Fügezone weist in einem hinter der vorderen Kante und vor der hinteren Kante der verpackten Arzneiform gelegenen Bereich eine Verbreiterung oder eine Verschmälerung oder eine Kombination aus diesen Breitenänderungen auf. Diese Breitenänderung stellt während der aufreißenden Schälbewegung eine Störung in Form einer zumindest kurzfristigen Änderung des Aufreißkraftbedarfs dar. Aufgrund dieser Störung erkennt der Anwender, dass er die Verpackung - je nach dem Ort der Breitenänderung - z.B. zu einem Drittel, zur Hälfe oder zu zwei Dritteln aufgerissen hat.

Zur Applikation wird nun die teilweise aufgerissene Verpackung an dem noch nicht aufgerissenen Teilbereich z.B. zwischen Daumen und Zeigefinger gehalten. Dabei liegt beispielsweise der aufgeschälte Deckfolienbereich zurückgeklappt am nicht aufgerissenen Verpackungsteilbereich an. Der Daumen drückt ihn gegen den noch geschlossenen Verpackungsteilbereich. Mit dem freiliegenden Produktbereich voraus wird die Folientasche an die zu applizierende Stelle des Empfängers herangeführt. Nach einem ersten Kontakt mit dieser Stelle wird die Folientasche angedrückt. Hierbei drückt die Zeigefingerspitze über die im Wesentlichen ungeknickte Trägerfolie den freiliegenden Produktbereich gegen die Applikationsstelle. Durch das sofortige Haften des Produktes an dieser Stelle verbleibt beim Wegziehen der sich dabei entleerenden Folientasche das Produkt am vorgesehenen Ort.

Selbstverständlich kann auch bei angedrückter Folientasche die Deckfolie vollständig abgezogen werden, bevor die nun der ganzen Länge nach aufgerissene Folientasche entfernt wird.

In beiden Fällen kommt der das Produkt auf die Applikationsstelle drückende Zeigefinger des Anwenders nicht mit dem Produkt in Kontakt.

Weitere Einzelheiten der Erfindung ergeben sich aus den Unteransprüchen und der nachfolgenden Beschreibung schematisch dargestellter Ausführungsbeispiele.
- Figur 1:: Folientasche im Längsschnitt;
- Figur 2:: Draufsicht zu Figur 1 ohne Deckfolie;
- Figur 3:: halbe Draufsicht ohne Deckfolie, aber mit weitgehend gleichbreiter Fügezone;
- Figur 4:: wie Figur 3, aber mit anderem Fügezonenverlauf;
- Figur 5:: wie Figur 3, aber mit abschnittsweise längerer Fügezonenverbreiterung;
- Figur 6:: wie Figur 3, aber mit nicht abgewinkelter Verbreiterung;
- Figur 7:: wie Figur 6, aber mit mindestens einer Zusatzfügezone;
- Figur 8:: wie Figur 7, aber mit mindestens einer langgestreckten Zusatzfügezone;
- Figur 9:: Fügezone mit äußerer Kerbe als Verschmälerung;
- Figur 10:: Fügezone mit mindestens einer inneren Kerbe;
- Figur 11:: Fügezone mit einer Ausnehmung.

Bei den nachfolgenden Ausführungsbeispielen gemäß den Abbildungen 1 bis 8 handelt es sich um einen Stand der Technik, der das Verständnis der Erfindung erleichtert.

Figur 10 zeigt eine erfindungsgemäße Folientasche mit einer Fügezone mit mindestens einer inneren Kerbe.

Die Figuren 1 und 2 zeigen eine Folientasche (10) mit einem eingelegten folien- oder blattartigen Produkt (1). Letzteres ist beispielsweise ein Film, der einen pharmazeutischen Wirkstoff, z.B. ein selektives Analgetika, enthalten kann. Die Folientasche (10) wird auch als Primärverpackung bezeichnet.

Die Folientasche (10) besteht z.B. aus zwei Folien, zwischen denen das filmartige Produkt (1) vollflächig eingelegt ist. Um den Film (1) herum sind die beiden Folien (11, 12) in einem kleinen Abstand zu den Filmkanten verklebt, versiegelt, verschweißt oder dergleichen. Der Film (1) liegt folglich in einem gas- und feuchtdichten Hohlraum. Im Ausführungsbeispiel sind aus Vereinfachungsgründen die Folien (11, 12) nur beispielhaft mittels eines aufgetragenen Klebstoffes (13) miteinander verbunden.

Die Werkstoffe, aus denen die Folientaschenteile hergestellt sind, sind beispielsweise Polyethylen (PE), Polyethylenterephtalat (PET), fluorierte Kohlenwasserstoffe wie Aclar, Polypropylen (PP), OPA, Polyacrylat (PA), EVOH, EthylenVinylacetat-Copolymere (EVA), EC, Barex, Surlyn, Papier, Aluminium und entsprechende Kombinationen dieser Stoffe. Diese und vergleichbare Stoffe werden u.a. für Siegelbeutel und Blisterverpackungen verwendet. Um die Applikation durch eine optische Kontrolle zu erleichtern, können die Folien zumindest teilweise transparent ausgeführt sein.

Die Folien (11) bzw. (12) können auch jeweils als Verbundwerkstoffe aus zwei oder mehreren Schichten der genannten Werkstoffe und ggf. weiterer Materialien aufgebaut sein.

Die Trägerfolie (11) ist eine im Wesentlichen rechteckige Folie, deren Länge z.B. dem Doppelten ihrer Breite entspricht. In den Figuren 2-11 ist die Trägerfolie (11) beidseitig um ca. die Breite des Klebstoffstreifens verbreitert. Auf der Trägerfolie (11) ist der Film (1) aufgelegt. Um den Film (1) herum ist die Trägerfolie (11) z.B. streifenförmig mit Klebstoff (13) bedruckt. Der Klebstoff (13) kommt hierbei nicht in Kontakt mit dem Film (1). Auf dem Film (1) und dem Klebstoff (13) ist die Deckfolie (12) - in Figur 2 gestrichelt dargestellt - festhaltend aufgelegt. Die Festigkeit der Verbindung in der Fügezone (30) ist immer kleiner als die Festigkeit der Fügeteile (11, 12), damit die Folientasche (10) beim Öffnen ausschließlich kontrollierbar entlang der Fügezone (30) aufreißt.

Die Deckfolie (12) hat hier die gleichen Breitenabmessungen wie die Trägerfolie (11). Allerdings ist sie kürzer. Ihre beispielsweise halbelliptische Vorderkante (27) ist nach hinten versetzt, z.B. um einige Millimeter. Zwischen der Vorderkante (27) und dem vorderen Abschnitt (31) des Klebstoffes (13) befindet sich auf ca. einem Drittel der Länge ein Spaltraum (21), vgl. Figur 1. In diesem Bereich haften die Folien (11, 12) nicht aneinander.

Alternativ zu der in der Figur 1 dargestellten Folientasche (10) kann die Primärverpackung auch aus Folien bestehen, die im Kontaktbereich mit der Befüllung (1) eine Vertiefung aufweisen. Auch eine Vertiefung in nur einer der Folien ist denkbar. Die entsprechende Folie ist als tiefgezogene Blisterbasis ausgelegt. In beiden Fällen liegen dann die Randbereiche der Folien trotz des eingelegten Produkts (1) vollflächig aufeinander auf, so dass die Höhe des Spaltraumes (21) nahezu unendlich klein wird.

Bei einer weiteren Alternative bestehen die Trägerfolie (11) und die Deckfolie (12) aus einem Streifen, der beim Verpacken des Produkts (1) so zusammengefaltet wird, dass an der hinteren Folientaschenkante eine Versiegelung oder Verklebung entfällt.

Die geometrische Außenkontur der Folientasche (10), u.a. vorgegeben durch die Kanten (15-17), vgl. Figur 2, ist nur beispielhaft weitgehend rechteckig. Selbstverständlich kann die Folientasche (10) in der Draufsicht auch eine vieleckige, runde, elliptische, ovale oder jede andere denkbare Kontur haben, sofern sie für das Trennen der Folien (11, 12) durch eine Aufreißschälbewegung geeignet ist.

Um beim Aufreißen der Folientasche (10), also dem mechanischen Abziehen der Deckfolie (12) von der Trägerfolie (11), nicht in die Gefahr zu geraten, beide Folien (11, 12) mit einem Ruck - unter dem unkontrollierten Ablösen des verpackten Produkts (1) - zu trennen, wird nach mindestens einem Viertel der Produktlänge z.B. beidseits des Produkts (1) die Haftung zwischen den Folien sprunghaft vergrößert. Dazu wird die Fügezone (30) zumindest bereichsweise verbreitert. Die Figuren 2-8 zeigen verschiedene Möglichkeiten der Verbreiterung.

In der Figur 2 ist eine Fügezone (30) in der Draufsicht dargestellt. Sie umschließt - wie auch die Fügezonen der anderen Figuren 3-11 vollständig das Produkt. Die Fügezone (30) besteht hier aus einem vorderen (31), einem hinteren (32) und vier seitlichen Fügezonenabschnitte (33, 34; 43, 44). Die Abschnitte (33, 34; 43, 44) sind hier parallel zur Aufreißschälrichtung (9) angeordnet, während die Abschnitte (31) und (32) quer zu dieser Richtung verlaufen. Die Abschnitte (31-33, 43) haben eine konstante Breite von z.B. ca. 3 mm. Je nach Größe und Art der Folientasche sowie der Art der Verbindung zwischen den Folien (11, 12) kann die Breite zwischen 1 und 10 mm schwanken.

Die Abschnitte (34) und (44) haben nach Figur 2 gegenüber den Abschnitten (31-33, 43) die doppelte Breite. Etwa auf halber Länge des Produkts (1) ändert die Fügezone (30) im mittleren Bereich (29) an den Verbreiterungen (35) und (45) die Breite auf beiden Seiten. An den Stellen (35) und (45) erhöht sich beim Aufreißen der Folientasche (10) die erforderliche Aufreißkraft beim dargestellten Beispiel sprunghaft auf mindestens den doppelten Wert. In den Abschnitten (33) und (43) beträgt die erforderliche Aufreißkraft bei den vorgegebenen geometrischen Abmessungen z.B. ca. 0,4 N. Dieser Wert erhöht sich in den Abschnitten (34) und (44) beispielsweise auf 1,4 N. Diese Kraftänderung ist beim manuellen Öffnen durch abschälendes Trennen der Folien (11, 12) deutlich spür- bzw. fühlbar. Anstelle der Verbreiterung kann zur Erhöhung der Aufreißkraft auch die Fügezone doppelt gesiegelt werden, d.h. es wird z.B. ein Teilbereich der Fügezone zwei- oder mehrmalig gesiegelt. Beim Verkleben der Folien (11) und (12) kann innerhalb der Fügezone partiell ein anderer Klebstoff mit höherer Bindefestigkeit verwendet werden.

Die Verbreiterung der Abschnitte (34) und (44) erstreckt sich quer zur Aufreißrichtung (9) nach außen hin. Der äußere Übergang vom Abschnitt (33, 43) zum Abschnitt (34, 44) erfolgt über eine Abschrägung (46). Die sich zum Ende der Folientasche (10) hin verbreiternde Abschrägung (46) schließt mit der Aufreißrichtung (9) einen 60°-Winkel ein. Ggf. kann der äußere Übergang treppenförmig gestaltet sein, um ein gestuftes Ansteigen der erforderlichen Aufreißkraft zu erzielen, vgl. gestrichelte Linie (47) zwischen den Abschnitten (33, 43) und (34, 44).

In den Figuren 3-11 sind die Folientaschen nur halbseitig dargestellt.

Die Figur 3 und 4 zeigen Folientaschen (10) mit Fügezonen (30), die über ihre gesamte Ausdehnung eine zumindest nahezu konstante Durchschnittsbreite (DB) haben. Zwischen den Abschnitten (33) und (34) befindet sich eine doppelte Abwinkelung (35), die quer zur Aufreißrichtung (9) eine Breite (B) hat. Parallel zur Aufreißrichtung weist sie eine Länge (L) auf. Die Länge (L) entspricht der Durchschnittsbreite der Fügezone (30). Die doppelte Abwinkelung (35) ist hier beispielsweise so gestaltet, dass der Abschnitt (34) gegenüber dem Abschnitt (33) um die Durchschnittsbreite (DB) versetzt ist. Dieser Versatz kann auch zwischen der halben und der dreifachen Durchschnittsbreite (DB) liegen.

Bei der Figur 3 sind die Abschnitte (33, 34) parallel zueinander versetzt, während sie bei Figur 4 einen spitzen Winkel einschließen.

In Figur 5 ist eine Fügezone (30) dargestellt, deren doppelte Abwinkelung (36) eine Länge (L) hat, die größer als die Durchschnittsbreite (DB) ist. Hier entspricht die Länge (L) beispielsweise der doppelten Durchschnittsbreite (DB).

Die Figuren 6-11 zeigen Fügezonen (30), die im Ausführungsbeispiel das Produkt (1) - ohne doppelte Abwinkelung (35) - als ein weitgehend rechteckiger Rahmen umgibt. Nach Figur 6 ist die Fügezone (30) im mittleren Bereich (29), vgl. Figur 2, zwischen den Abschnitten (33, 34) verbreitert. Die Verbreiterung (37) steht z.B. rechtwinkelig und stegförmig nach außen über die Außenkante der Abschnitte (33, 34) über. Der Überstand entspricht hier beispielsweise der Durchschnittsbreite (DB). Selbstverständlich kann die Verbreiterung (37) auch nach innen - auf das Produkt zu - ragen. Auch kann sich die Verbreiterung beidseits der Ränder der Abschnitte (33, 34) ausdehnen, z.B. wie eine mittig auf der Fügezone (30) in Bereich (29) liegende kreisrunde Verbreiterung, deren Durchmesser z.B. der doppelten Durchschnittsbreite (DB) entspricht.

In den Figuren 7 und 8 sind die Verbreiterungen als Zusatzfügezonen (38) und (39) ausgebildet. Gemäß Figur 7 ist die Zusatzfügezone (38) z.B. eine Kreisfläche mit einem Durchmesser, der der Durchschnittsbreite (DB) entspricht. Sie ist im mittleren Bereich (29), vgl. Figur 2, außerhalb der Fügezone (30) angeordnet. Der minimale Abstand zwischen der Fügezone (30) und der kreisrunden Zusatzfügefläche (38) beträgt ein Fünftel der Durchschnittsbreite (DB). Die Summe aus den Breiten (B1) und (B2) stellt die Gesamtverbreiterung dar.

Selbstverständlich kann die Zusatzfügezone (38, 39) nach einem anderen Verfahren hergestellt werden als die reguläre Fügezone (30). So wird z.B. die Fügezone (30) durch Versiegeln erzeugt, während die Zusatzfügezonen (38, 39) durch das Aufbringen eines physikalisch oder chemisch abbindenden Klebstoffes entstehen.

In Aufreißrichtung (9) oder zumindest annähernd in dieser Richtung können auch mehrere gleich- oder ungleichförmige Zusatzfügezonen (40) angeordnet sein, siehe Figur 7. Dort ist als weitere Zusatzfügezone ein gestrichelter, unschraffierter Kreis (40) dargestellt. Beim Aufreißen einer Folientasche (10) mit zwei gegeneinander getrennten Zusatzfügezonen (38) und (40) verspürt der Aufreißende zusätzlich einen Ruck, der durch das kurzzeitige Nachlassen der Aufreißkraft in der Lücke (48) zwischen den beiden Zusatzfügezonen (38, 40) entsteht. Die Lücke (48) hat z.B. eine minimale Länge, die der halben Durchschnittsbreite (DB) entspricht.

Figur 8 zeigt als Zusatzfügezone (39) einen Klebe- oder Versiegelungsstreifen, der z.B. als sog. Doppelsiegel parallel zum Abschnitt (34) orientiert ist. Der Abstand zwischen dem Abschnitt (34) und der Zusatzfügezone (39) beträgt ein Fünftel der Durchschnittsbreite (DB). In einer weiteren Lösungsvariante kann z.B. zusätzlich neben der Fläche (39) oder dem Abschnitt (34) eine z.B. kürzere Zusatzfügezone (41) angeordnet werden.

Die Figuren 9-11 zeigen Fügezonen (30), bei denen die bewusste Störung während des Aufreißvorganges durch eine Verminderung der Fügezonebreite verursacht wird. In Figur 9 wird die Verschmälerung durch eine Kerbe (55) erzeugt. Die Kerbe (55), die von außen her in die Fügezone (30) hineinragt, hat z.B. einen annähernd halbrunden Nutgrund und zwei v-förmig vom Kerbgrund wegführende Flanken. Im Bereich der Kerbe (55) ist die Fügezone (30) z.B. auf ein Viertel der Durchschnittsbreite (DB) reduziert.

Bei Figur 10 befinden sich in dem dargestellten Bereich eine nach innen orientierte Kerbe (56). Letztere hat z.B. gerade Flanken, die quer zur Aufreißrichtung (9) orientiert sind.

In Figur 11 wird eine Fügezone (30) gezeigt, bei der die Verschmälerung durch eine Ausnehmung (58) erzeugt wird. Die Ausnehmung (58), die z.B. die Form eines Langloches hat, hat eine Länge, die beispielsweise der Durchschnittsbreite (DB) entspricht. Die Breite des Langlochs ist so gewählt, dass die dortige Restbreite der Fügezone (30) ca. 50% der Durchschnittsbreite beträgt.

### Bezugszeichenliste:

- 1: folien- oder blattartiges Produkt, Film
- 9: Aufreißschälrichtung
- 10: Folientasche, Primärverpackung
- 11: Trägerfolie, Fügeteile
- 12: Deckfolie, Fügeteile
- 13: Klebstoff
- 14: vorderer Abschnitt von (13)
- 15, 16: Seitenkanten von (11)
- 17: Vorderkante von (11)
- 21: Spaltraum
- 27: Vorderkante von (12)
- 28: Deckfolie in Abziehposition
- 29: mittlerer Bereich
- 30: Fügezone, Klebstofffläche, Versiegelungsfläche Siegelnaht
- 31: Fügezonenabschnitt, vorn, quer zu (9)
- 32: Fügezonenabschnitt, hinten, quer zu (9)
- 33: Fügezonenabschnitt, vorn, nicht quer zu (9)
- 34: Fügezonenabschnitt, hinten, nicht quer zu (9)
- 35: Verbreiterung, doppelte Abwinkelung
- 36: Verbreiterung, lang
- 37: Verbreiterung, herauskragend, überstehend
- 38: Zusatzfügezone, kurz und ggf. mehrteilig
- 39: Zusatzfügezone, lang
- 40: Zusatzfügezone, kreisrund
- 41: Zusatzfügezone, mittellang
- 43: Fügezonenabschnitt, vorn, nicht quer zu (9)
- 44: Fügezonenabschnitt, hinten, nicht quer zu (9)
- 45: Verbreiterung, doppelte Abwinkelung
- 46, 47: Verbreiterungskontur, Kontur
- 48: Lücke
- 51: hintere Kante von (36)
- 55: Verschmälerung, von außen her; Kerbe
- 56, 57: Verschmälerung, von innen her; Kerbe
- 58: Verschmälerung, von Fügezone umschlossen Ausnehmung
- B, B1: Breite der Fügezone
- B2: Breite der Zusatzfügezone
- DB: Durchschnittsbreite der Fügezone
- L: Länge der Verbreiterung
- L1, L2: Längen bei mehreren Verbreiterungen
- T: Tiefe der Verschmälerung, quer zu (9) gemessen

## Patentansprüche

1. Folientasche (10) aus mindestens einer Trägerfolie (11) und mindestens einer Deckfolie (12),
- wobei zwischen der Trägerfolie (11) und der Deckfolie (12), also den Fügeteilen, ein folien- oder blattartiges, wirkstoffhaltiges Produkt (1) gasund feuchtedicht - umgeben von einer geschlossenen, rechteckigen Fügezone (30) - eingeschlossen ist
- wobei die Festigkeit der Verbindung in der Fügezone (30) kleiner als die Festigkeit der Fügeteile (11, 12) ist,
- wobei mindestes ein Fügezonenabschnitt (33, 34; 43, 44), der nicht quer zur Aufreißschälrichtung (9) angeordnet ist und seitlich neben dem Produkt (1) liegt, sich quer zur Aufreißschälrichtung (9) zumindest abschnittsweise verschmälert,
- wobei mindestens das erste Viertel des nicht quer zur Aufreißschälrichtung (9) angeordneten Fügezonenabschnitts (33, 43) keine Verschmälerung aufweist,
**dadurch gekennzeichnet**,
- das der Fügezonenabschnitt (33, 34, 43, 44) eine oder zwei nach innen orientierte Kerben (56, 57) aufweist.

2. Folientasche gemäß Anspruch 1,
**dadurch gekennzeichnet**,
dass die Verschmälerungen (56,57) zumindest im mittleren Bereich (29) des Produkts (1), gemessen in Aufreißschälrichtung (9), beginnen.

3. Folientasche gemäß Anspruch 1,
**dadurch gekennzeichnet**,
dass die Fügezone (30) Siegelnähte sind.

4. Folientasche gemäß Anspruch 1,
**dadurch gekennzeichnet**,
dass im mittleren Bereich (29), in dem die Verschmälerung (56,57) beginnen, das mittlere Drittel der Längsausdehnung des Produkts (1) ist.

5. Folientasche gemäß Anspruch 1,
**dadurch gekennzeichnet**,
dass die einzelne Verschmälerung (56,57) eine quer zur Aufreißschälrichtung (9) gemessene Breite (T) hat, die zwischen 25 und 90% der durchschnittlichen Breite der außerhalb der Verschmälerung (56,57) liegenden Fügezonenabschnitte (31-33; 43) beträgt.

## Claims

1. Foil pocket (10) comprising at least one carrier foil (11) and at least one covering foil (12),
- a foil or sheet product (1) containing an active ingredient being enclosed in a gas-tight and moisture-tight manner, surrounded by a closed, rectangular joining zone (30) between the carrier foil (11) and the covering foil (12), i.e. the joined parts,
- the strength of the connection in the joining zone (30) being lower than the strength of the joined parts (11, 12),
- at least one joining-zone section (33, 34; 43, 44), which is not arranged transversely with respect to the tear-open peeling direction (9) and is located laterally beside the product (1), narrowing transversely with respect to the tear-open peeling direction (9), at least in some sections,
- at least the first quarter of the joining-zone section (33, 43) which is not arranged transversely with respect to the tear-open peeling direction (9) having no narrowing, **characterized**
- in that the joining-zone section (33, 34, 43, 44) has one or two inwardly oriented notches (56, 57).

2. Foil pocket according to Claim 1, **characterized in that** the narrowings (56, 57) begin at least in the central region (29) of the product (1), measured in the tear-open peeling direction (9).

3. Foil pocket according to Claim 1, **characterized in that** the joining zone (30) are sealing seams.

4. Foil pocket according to Claim 1, **characterized in that** the central third of the longitudinal extent of the product (1) is in the central region (29), in which the narrowing (56, 57) begin.

5. Foil pocket according to Claim 1, **characterized in that** the individual narrowing (56, 57) has a width (T) measured transversely with respect to the tear-open peeling direction (9) which is between 25 and 90% of the average width of the joining-zone sections (31-33; 43) located outside the narrowing (56, 57).

## Revendications

1. Pochette de feuille (10) composée d'au moins une feuille de support (11) et d'au moins une feuille de recouvrement (12),
- dans laquelle un produit (1) de type feuille ou pellicule, contenant une substance active - entouré par une zone de jonction fermée rectangulaire (30) - est enfermé de façon étanche aux gaz et à l'humidité entre la feuille de support (11) et la feuille de recouvrement (12), donc les parties de jonction,
- dans laquelle la résistance de l'assemblage dans la zone de jonction (30) est moindre que la résistance des parties de jonction (11, 12),
- dans laquelle au moins une partie de la zone de jonction (33, 34; 43, 44), qui n'est pas disposée transversalement à la direction de décollement (9) et qui est située latéralement à côté du produit (1), se rétrécit au moins en partie transversalement à la direction de décollement (9),
- dans laquelle au moins le premier quart de la partie de la zone de jonction (33, 43) qui n'est pas disposée transversalement à la direction de décollement (9) ne présente pas de rétrécissement, **caractérisée en ce que**
- la partie de la zone de jonction (33, 34; 43, 44) présente une ou deux encoches (56, 57) orientées vers l'intérieur.

2. Pochette de feuille selon la revendication 1, **caractérisée en ce que** les rétrécissements (56, 57) commencent au moins dans la région moyenne (29) du produit (1), mesurée dans la direction de décollement (9).

3. Pochette de feuille selon la revendication 1, **caractérisée en ce que** la zone de jonction (30) est formée par des soudures.

4. Pochette de feuille selon la revendication 1, **caractérisée en ce que** le tiers moyen de l'extension longitudinale du produit (1) se trouve dans la région moyenne (29), dans laquelle les rétrécissements (56, 57) commencent.

5. Pochette de feuille selon la revendication 1, **caractérisée en ce que** le rétrécissement individuel (56, 57) a une largeur (T) mesurée transversalement à la direction de décollement (9), qui vaut entre 25 et 90 % de la largeur moyenne des parties de la zone de jonction (31-33; 43) situées à l'extérieur du rétrécissement (56, 57).
